# EUROPÄISCHE PATENTANMELDUNG

(11) **EP 2 194 234 A1**
(43) Veröffentlichungstag der Anmeldung: **09.06.2010**
(21) Anmeldenummer: 08020995.0
(22) Anmeldetag: 03.12.2008
(51) Int. Cl.: F01D 11/00, F01D 11/18

(54) **Wärmeisolationsring zur passiven Spaltkontrolle in einer Gasturbine**

(71) Anmelder: Siemens Aktiengesellschaft, 80333 München (DE)
(72) Erfinder: Benkler, Francois, Dr., 40880 Ratingen (DE); Klein, Karl, Dr., 45257 Essen (DE); Matthias, Torsten, 45481 Mülheim an der Ruhr (DE); Schirrmacher, Achim, 45663 Recklinghausen (DE); Schneider, Oliver, Dr., 46487 Wesel (DE); Shevchenko, Vadim, 44265 Dortmund (DE)

(57) **Zusammenfassung**

Ein Wärmeisolationsring (11) zur passiven Spaltkontrolle in einer Gasturbine, der zwischen einer Schaufelspitze (14) und einem der Schaufelspitze gegenüberliegend abgeordneten Wandabschnitt (4) sowie auf diesem anbringbar ist, ist in seiner Wärmeisolationswirkung auf den Wandabschnitt derart abgestimmt, dass die Radialposition der Schaufelspitze bezogen auf den Wärmeisolationsring beim Betrieb der Gasturbine über die Zeit im Wesentlichen konstant ist.

## Beschreibung

Die Erfindung betrifft einen Wärmeisolationsring zur passiven Spaltkontrolle in einer Gasturbine, eine Leitschaufelkranzeinheit für die Gasturbine mit dem Wärmeisolationsring und einen Axialverdichter mit mindestens einer Verdichternachleitreihe, die als die Leitschaufelkranzeinheit ausgebildet ist.

Eine Gasturbine weist einen Turboverdichter beispielsweise in Axialbauweise auf. Der Turboverdichter weist ein Gehäuse mit daran angebrachten Statoren und einen Rotor auf, der von dem Gehäuse umgeben ist. Der Rotor weist eine Welle auf, an der der Rotor drehantreibbar ist. Die Welle umgebend ist eine Wellenabdeckung vorgesehen, deren Außenkontur zusammen mit der Innenkontur des Gehäuses einen Strömungskanal durch den Turboverdichter bildet. Der Strömungskanal hat einen in Strömungsrichtung sich aufweitenden Querschnitt, so dass der Strömungskanal als ein Diffusor ausgebildet ist.

Der Rotor weist eine Mehrzahl von Rotorstufen auf, die jeweils von einer Rotorschaufelreihe gebildet sind. Ferner weist der Stator eine Mehrzahl von Leitschaufelreihen auf, die in Axialrichtung gesehen abwechselnd zu den Rotorschaufelreihen angeordnet sind. Herkömmlich ist bei Verdichtern in Strömungsrichtung gesehen nach der letzten Rotorschaufelreihe noch eine Leitschaufelreihe und danach eine Nachleitschaufelreihe angeordnet.

Die Leitschaufelreihen weisen eine Mehrzahl an Schaufeln auf, die mit ihrem äußeren Ende jeweils an dem Gehäuse befestigt sind und mit ihrem inneren Ende in Richtung zu der Welle zeigen. An dem inneren Ende der Leitschaufel ist eine Schaufelspitze ausgebildet, die der Wellenabdeckung zugewandt und gegenüber liegt. Der Abstand zwischen den Schaufelspitzen und der Wellenabdeckung ist als ein Radialspalt ausgebildet, der derart dimensioniert ist, dass einerseits die Schaufelspitzen beim Betrieb der Gasturbine an die Wellenabdeckung nicht anstoßen und andererseits die beim Betrieb der Gasturbine sich einstellende Leckageströmung durch den Radialspalt möglichst gering ist. Dieser Spalt ist deshalb so gering wie möglich auszulegen, damit ein hoher Wirkungsgrad erzielt und sowohl das volle Beschaufelungspotential des Verdichters ausgeschöpft als auch ein möglichst hoher Druckgewinn im nachgeschalteten Diffusor erzielt werden kann.

Das Gehäuse des Turboverdichters ist massiv konstruiert, um den Druck- und Temperaturbeanspruchungen beim Betrieb der Gasturbine standhalten zu können. Ferner ist das Gehäuse steif ausgeführt, damit der Lasteintrag auf das Gehäuse beim Betrieb der Gasturbine eine nur kleine Verformung des Gehäuses zur Folge hat. Im Gegensatz dazu ist die Wellenabdeckung beim Betrieb der Gasturbine geringeren mechanischen Beanspruchungen ausgesetzt, wodurch die Wellenabdeckung dünner und weniger massiv als das Gehäuse ausgeführt ist.

Dadurch, dass die Wellenabdeckung mit kleineren Wandstärken im Vergleich zum Gehäuse ausgebildet ist und in der Regel andere Materialeigenschaften als das Gehäuse hat, erwärmt sich die Wellenabdeckung schneller als das Gehäuse mit den daran befestigten Leitschaufelreihen. Dies hat zur Folge, dass beim Anfahren und Abfahren der Gasturbine die Wellenabdeckung und das Gehäuse eine unterschiedliche Wärmeausdehnungsgeschwindigkeit haben, so dass sich beim Anfahren und Abfahren der Gasturbine die Größe des Radialspalts ändert, wobei der Radialspalt beim Anfahren temporär kleiner und beim Abfahren größer ist.

Damit beim Betrieb des Turboverdichters die Schaufelspitzen der Leitschaufelreihe nicht an die Wellenabdeckung anstoßen und diese beschädigen, ist der Radialspalt mit einer derart dimensionierten Minimalhöhe versehen, dass in jedem Betriebszustand der Gasturbine - stationär wie instationär - die Schaufelspitzen die Wellenabdeckung so gut wie nie berühren. Dies hat zur Folge, dass an den Schaufelspitzen ein entsprechend dimensionierter Radialspalt vorgehalten ist, der zu einer Reduktion des Wirkungsgrades der Gasturbine führt.

Ferner führt die von dem Radialspalt verursachte Blockage zu einer Reduktion der Hauptströmungskomponente, wodurch der Druckrückgewinn im Diffusor reduziert wird und nachteilige Ablösephänomene auftreten können.

Aufgabe der Erfindung ist es, einen Wärmeisolationsring zur passiven Spaltkontrolle in einer Gasturbine, eine Leitschaufelkranzeinheit für die Gasturbine und einen Axialverdichter mit mindestens einer Verdichternachleitreihe, die als die Leitschaufelkranzeinheit ausgebildet ist, zu schaffen, wobei die Gasturbine einen hohen Wirkungsgrad hat.

Der erfindungsgemäße Wärmeisolationsring zur passiven Spaltkontrolle in einer Gasturbine, der zwischen einer Schaufelspitze und einem der Schaufelspitze gegenüberliegend angeordneten Wandabschnitt sowie auf diesem anbringbar ist, ist in seiner Wärmeisolationswirkung auf den Wandabschnitt derart abgestimmt, dass die Radialposition der Schaufelspitze auf den Wärmeisolationsring beim Betrieb der Gasturbine über die Zeit im Wesentlichen konstant ist.

Die erfindungsgemäße Leitschaufelkranzeinheit für eine Gasturbine weist eine Mehrzahl von Leitschaufeln, die gehäuseseitig befestigt sind und nabenseitig eine Schaufelspitze aufweisen, einen nabenseitigen Wandabschnitt, der den Schaufelspitzen benachbart angeordnet ist und mit diesen einen Radialspalt ausbildet, und einen Wärmeisolationsring auf, der zwischen der Schaufelspitze und dem Wandabschnitt sowie auf diesem angebracht ist, wobei der Wärmeisolationsring in seiner Wärmeisolationswirkung auf den Wandabschnitt derart abgestimmt ist, dass zur passiven Spaltkontrolle der Radialspalt beim Betrieb der Gasturbine über die Zeit im Wesentlichen konstant ist.

Der erfindungsgemäße Axialverdichter weist mindestens eine Leitschaufelreihe auf, die als die Leitschaufelkranzeinheit ausgebildet ist.

Beim Betrieb der Gasturbine stehen das Gehäuse mit dem daran befestigten Leitschaufelkranz und der Wandabschnitt mit einem heißen Gasstrom in Kontakt. Der Wärmeisolationsring bewirkt, wenn er auf dem Wandabschnitt angebracht ist, dass der Wandabschnitt von dem heißen Gasstrom thermisch isoliert ist. Dadurch ist mit dem Wärmeisolationsring der Wärmeeintrag von dem heißen Gasstrom in den Wandabschnitt vermindert. Somit kann mittels des Wärmeisolationsrings der Wärmeeintrag in den Wandabschnitt derart festgelegt sein, dass sowohl das Gehäuse mit seinem Leitschaufelkranz als auch der Wandabschnitt ein ähnliches Wärmeausdehnungsverhalten haben. Als Folge davon ist der Radialspalt in seiner Höhe über die Zeit in etwa konstant, wodurch sich etwa beim Anfahren der Gasturbine der Wandabschnitt in konstantem Abstand zur Schaufelspitze synchron bewegt.

Somit kann der Radialspalt mit einer geringeren Höhe vorgesehen werden, ohne dass die Schaufelspitze beim Betrieb der Gasturbine an den Wärmeisolationsring anstößt. Dadurch ist eine hohe Betriebssicherheit der Gasturbine erreicht, die einen hohen Wirkungsgrad hat.

Bevorzugtermaßen kann der Wärmeisolationsring durch das Vorsehen von Umfangssegmenten segmentiert ausgeführt sein.

Dadurch ist die thermisch bedingte radiale Ausdehnung des Wärmeisolationsrings verringert, so dass bei der Radialbewegung des Wärmeisolationsrings in erster Linie die radiale thermische Ausdehnung des Wandabschnitts zum Tragen kommt.

Gemäß einer weiteren, vorteilhaften Ausgestaltung kann der Wärmeisolationsring Dichtungselemente aufweisen, die zwischen den Umfangssegmenten vorgesehen sind.

Dadurch ist vorteilhaft der Wärmeisolationsring zwischen den Umfangssegmenten abgedichtet, so dass die Leckagerate durch den Radialspalt gering ist.

Vorteilhafterweise ist der Wärmeisolationsring an dem Wandabschnitt befestigbar. Dabei ist es ferner bevorzugt, dass der Wärmeisolationsring an dem Wandabschnitt mittels einem Verhakungsmittel und/oder einem Verschraubungsmittel befestigbar ist.

Dadurch ist der Wäremeisolationsring stabil an dem Wandabschnitt befestigbar, so dass der Wärmeisolationsring beim Betrieb der Gasturbine seine Lage bezüglich des Wandabschnitts nicht verändern kann.

Ferner ist es bevorzugt, dass eine Wellenabdeckung den Wandabschnitt aufweist. Bevorzugt ist ebenso, dass mit den Leitschaufeln mindestens zwei nebeneinander liegende Leitschaufelkränze gebildet sind, deren Radialspalte von dem Wärmeisolationsring kontrolliert sind.

Dadurch, dass an der stromabliegenden letzten Verdichterleitreihe und der Nachleitreihe der Wärmeisolationsring zur passiven Spaltkontrolle vorgesehen ist, ist die Druckrückgewinnung in dem Diffusor des Axialverdichters hoch.

Im Folgenden wird ein bevorzugtes Ausführungsbeispiel eines erfindungsgemäßen Axialverdichters und eines erfindungsgemäßen Wärmeisolationsrings anhand der beigefügten schematischen Zeichnungen erläutert. Es zeigen:
Fig. 1 einen Längsschnitt durch den Austrittsbereich eines Axialverdichters und
Fig. 2 den Schnitt A aus Fig. 1.

Wie es aus Fig. 1 ersichtlich ist, weist ein Axialverdichter 1 ein Gehäuse 2 auf, das an seiner Innenseite eine Gehäusekontur 3 hat. Ferner weist der Axialverdichter 1 eine Welle (nicht gezeigt) auf, die von einer Wellenabdeckung 4 radial nach außen abgedeckt ist. Sowohl die Wellenabdeckung 4 als auch die Gehäusekontur 3 bilden einen Strömungskanal, der als ein Diffusor 5 ausgebildet ist. Außerdem weist der Axialverdichter 1 einen Rotor mit einer Rotorbeschaufelung 6 auf, wobei der Rotor mit der Welle drehstarr verbunden ist.

An dem Gehäuse 2 befestigt ist eine Statorbeschaufelung 7 vorgesehen, die stromauf der Rotorbeschaufelung 6 angesiedelt ist. Stromab der Rotorbeschaufelung 6 ist ein Leitgitter 8 und stromab davon ein Nachleitgitter 9 angeordnet, wobei das Leitgitter 8 und das Nachleitgitter 9 den Abströmbereich des Axialverdichters 1 bilden. Sowohl das Leitgitter 8 als auch das Nachleitgitter 9 sind von einer Mehrzahl von Statorschaufeln gebildet, die sich radial in dem Axialverdichter 1 erstrecken. Die Statorschaufeln weisen ein radial außen liegendes Ende und ein radial innen liegendes Ende auf, wobei die Statorschaufeln an ihrem radial außen liegenden Ende an dem Gehäuse 2 befestigt sind. An dem radial innen liegenden Ende ist jeweils eine Schaufelspitze 14 ausgebildet, die zur Mitte der Welle zeigt. Den Schaufelspitzen 14 liegt eine drehfest angeordnete Wellenabdeckung 4 gegenüber, so dass zwischen den Schaufelspitzen 14 und der Wellenabdeckung 4 ein Radialspalt 10 ausgebildet ist.

Auf der Wellenabdeckung 4 ist unmittelbar benachbart zu den Schaufelspitzen 14 ein Wärmeisolationsring 11 auf der Wellenabdeckung 4 beispielsweise durch Verschrauben angebracht. Der Wärmeisolationsring 11 erstreckt sich in Axialrichtung des Axialverdichters 1 sowohl über das Leitgitter 8 als über das Nachleitgitter 9 hinweg.

In Fig. 2 ist der Schnitt A aus Fig. 1 gezeigt, wobei die Wellenabdeckung 4 und der Wärmeisolationsring 11 abgebildet sind. Der Wärmeisolationsring 11 ist auf der Wellenabdeckung 4 angebracht und umfasst über den Umfang verteilte Umfangssegmente 12, so dass der Wärmeisolationsring 11 einen segmentierten Aufbau aufweist. Zwischen den Umfangssegmenten 12 sind Zwischenräume ausgebildet, in die jeweils ein Dichtungselement 13 eingesetzt ist. Die Dichtungselemente 13 sind zwischen den Umfangssegmenten 12 verspannt eingebracht.

Der Wärmeisolationsring 11 ist aus einem Material hergestellt und derart geometrisch dimensioniert, dass im Bereich des Leitgitters 8 und des Nachleitgitters 9 die Wellenabdeckung 4 von dem Diffusor 9 thermisch isoliert ist, so dass das thermische Ausdehnungsverhalten der Wellenabdeckung 4 in etwa dem Gehäuse 2 entspricht.

Beim Anfahren des Axialverdichters 9 strömt heißes Gas durch den Diffusor 5 und steht in direktem Kontakt sowohl mit dem Gehäuse 2, dem Leitgitter 8 und dem Nachleitgitter 9 als auch mit der Wellenabdeckung 4. Im Bereich des Leitgitters 8 und des Nachleitgitters 9 steht die Wellenabdeckung 4 mit dem heißen Gas im Diffusor 5 auf Grund der Anbringung des Wärmeisolationsrings 11 nicht in direktem Kontakt, so dass der Wärmeeintrag in diesem Bereich in die Wellenabdeckung 4 vermindert ist. Dadurch ist die thermische Ausdehnungsgeschwindigkeit, insbesondere beim Anfahren des Axialverdichters 1, von dem Gehäuse 2 mit dem Leitgitter 8 sowie dem Nachleitgitter 9 und der Wellenabdeckung 4 mit dem Wärmeisolationsring 11 in etwa gleich.

Dadurch bildet sich beim Betrieb des Axialverdichters 1 der Radialspalt 10, der von dem Abstand zwischen dem Umfangsrand des Wärmeisolationsrings 11, der dem Diffusor 5 zugewandt ist, und den Schaufelspitzen 14 ausgebildet ist, als über die Zeit in etwa konstant aus. Als Folge davon ist vorteilhaft erreicht, dass beim Anfahren des Axialverdichter 1 der Radialspalt 10 kleiner vorgesehen werden kann, als es notwendig wäre, wenn der Wärmeisolationsring 11 auf der Wellenabdeckung 4 nicht vorgesehen worden wäre und ein Anstoßen der Schaufelspitzen 14 an der Wellenabdeckung 4 unterbunden sein soll. Somit kann der Massenstrom der Leckageströmung durch den Radialspalt 10 verringert werden, so dass sowohl der Wirkungsgrad des Axialverdichters 1 als auch der Druckgewinn im Diffusor 5 weiter verbessert sind.

Ferner weist der Wärmeisolationsring 11 die Umfangssegmente 12 auf, so dass eine thermische Radialausdehnung des Wärmeisolationsrings 11 unterbunden ist. Dadurch ist die Abstimmung hinsichtlich der Materialwahl und der geometrischen Dimensionierung des Wärmeisolationsrings 11 bezüglich der Wellenabdeckung 4 einfach.

## Patentansprüche

1. Wärmeisolationsring zur passiven Spaltkontrolle in einer Gasturbine, der zwischen einer Schaufelspitze (14) und einem der Schaufelspitze (14) gegenüberliegend abgeordneten Wandabschnitt (4) sowie auf diesem anbringbar ist, wobei der Wärmeisolationsring (11) in seiner Wärmeisolationswirkung auf den Wandabschnitt (4) derart abgestimmt ist, dass die Radialposition der Schaufelspitze (14) bezogen auf den Wärmeisolationsring (11) beim Betrieb der Gasturbine über die Zeit im Wesentlichen konstant ist.

2. Wärmeisolationsring gemäß Anspruch 1,
wobei der Wärmeisolationsring (11) segmentiert durch das Vorsehen von Umfangsegmenten (12) ausgeführt ist.

3. Wärmeisolationsring gemäß Anspruch 2,
wobei der Wärmeisolationsring (11) Dichtungselemente (13) aufweist, die zwischen den Umfangssegmenten (12) vorgesehen sind.

4. Wärmeisolationsring gemäß einem der Ansprüche 1 bis 3,
wobei der Wärmeisolationsring (11) an dem Wandabschnitt (4) befestigbar ist.

5. Wärmeisolationsring gemäß Anspruch 4,
wobei der Wärmeisolationsring (11) an dem Wandabschnitt (4) befestigbar ist mittels einem Verhakungsmittel und/oder einem Verschraubungsmittel.

6. Leitschaufelkranzeinheit für eine Gasturbine, mit einer Mehrzahl von Leitschaufeln (8, 9), die gehäuseseitig befestigt sind und nabenseitig eine Schaufelspitze (14) aufweisen, mit einem nabenseitigen Wandabschnitt (4), der den Schaufelspitzen (14) gegenüberliegend angeordnet ist und mit diesen einen Radialspalt (10) ausbildet, und mit einem Wärmeisolationsring (11), der zwischen der Schaufelspitze (14) und dem Wandabschnitt (4) auf diesem angebracht ist,
wobei der Wärmeisolationsring (11) in seiner Wärmeisolationswirkung auf den Wandabschnitt (4) derart abgestimmt ist, dass zur passiven Spaltkontrolle der Radialspalt (10) beim Betrieb der Gasturbine über die Zeit im Wesentlichen konstant ist.

7. Leitschaufelkranzeinheit gemäß Anspruch 6,
wobei der Wandabschnitt eine Wellenabdeckung (4) aufweist.

8. Leitschaufelkranzeinheit gemäß Anspruch 6 oder 7,
wobei mit den Leitschaufeln mindestens zwei nebeneinander liegende Leitschaufelkränze (8, 9) gebildet sind, deren Radialspalte (10) von dem Wärmeisolationsring (11) kontrolliert sind.

9. Axialverdichter mit mindestens einer Leitschaufelreihe, die als eine Leitschaufelkranzeinheit gemäß einem er Ansprüche 6 bis 8 ausgebildet ist.
